# EUROPÄISCHE PATENTSCHRIFT

(11) **EP 1 255 085 B1**
(45) Veröffentlichungstag und Bekanntmachung des Hinweises auf die Patenterteilung: **05.04.2006**
(21) Anmeldenummer: 02009720.0
(22) Anmeldetag: 30.04.2002
(51) Int. Cl.: F24H 1/16

(54) **Wärmetauscher mit mehreren Heizwicklungen und Verfahren zur Herstellung des Wärmetauschers**
Heat exchanger having multiple coils and method for making the heat exchanger
Echangeur de chaleur avec plusieurs enroulements et méthode pour fabriquer l'échangeur de chaleur

(30) Priorität: 04.05.2001 DE 10121805
(43) Veröffentlichungstag der Anmeldung: 06.11.2002
(73) Patentinhaber: ALTO Deutschland GmbH, 89287 Bellenberg (DE)
(72) Erfinder: Matt, Gerhard, 89079 Ulm (DE)
(74) Vertreter: Riebling, Peter

(56) Entgegenhaltungen:
- WO-A-98/07530
- US-A- 3 051 146
- US-A- 3 822 675
- US-A- 4 089 303
- US-A- 6 052 898

## Beschreibung

Die Erfindung betrifft einen Wärmetauscher mit mehreren Heizwicklungen und Verfahren zur Herstellung des Wärmetauschers nach dem Oberbegriff der unabhängigen Patentansprüche.

Ein Wärmetauscher ist mit der auf den gleichen Anmelder zurückgehenden EP 0 971 194 A2 bekannt geworden. Die Offenbarung der genannten EP 0 971 194 A2 soll voll inhaltlich von der Offenbarung der vorliegenden Anmeldung umfasst sein. Bezüglich der Funktion und des Aufbaus des erfindungsgemäßen Wärmetauschers wird daher zunächst auf die Offenbarung der EP 0 971 194 A2 verwiesen.

Bei dem genannten Wärmetauscher werden zwei Heizluftströmungen zwischen der inneren und äußeren Heizwicklung gebildet.

Die radial einwärts liegende Heizströmung wird zwischen der inneren Heizwicklung und der äußeren Heizwicklung ausgebildet, wobei bekannt ist, einen spiralförmigen Weg für diesen inneren Heizstrom zu bilden, in der Weise, dass bestimmte Heizwicklungen des inneren Aufbaus im Durchmesser größer ausgebildet sind, um in Verbindung zu den radial außen liegenden Heizwicklungen einen spiralförmig ansteigenden Durchströmungsweg zu erbringen.

Ein derartiger Wärmetauscher hat sich bewährt.

Mit dem Gegenstand der US 3,051,146 A ist ein Wärmetauscher für Durchlauferhitzer oder Dampferzeuger bekannt geworden, in dem Wasser oder andere Flüssigkeiten in rohrförmigen Spiralen mit konzentrischer Anordnung erwärmt oder verdampft werden. Die rohrförmigen Spiralen im oberen und unteren Bereich weisen eine wellenförmige Anordnung auf, welche eine Vielzahl von Austritten für das Heizgas im Feuerraum definieren.

Mit Gegenstand der WO 9807530 A ist ein Hochdruckreinigungsgerät mit Wärmetauscher bekannt geworden, welches eine von der Reinigungsflüssigkeit durchströmte, wendelförmige Leitung aufweist und dieser Innenraum von einem Brenner erwärmt wird. Zur Optimierung des Wärmeübergangs beträgt die Höhe des durch die wendelförmigen Leitung gebildeten Zylinders das Dreibis Siebenfache des Innendurchmessers dieses Zylinders.

Mit der US 3,822,675 A ist ein Heizungskessel für nicht siedende Flüssigkeiten bekannt geworden, mit mehreren Heizwicklungen, welche aus spiralförmig gewundenen Heizrohrwindungen gebildet sind und zueinander im wesentlichen koaxial angeordnet und radial voneinander beabstandet sind und einen Innenraum bilden, in welchen ein Brennerkopf hineinreicht, wobei die Heizgase eine Strömungsumlenkung an einem dem Brennerkopf gegenüber liegenden Prallelement erfährt, auf Grund dessen die Heizgase dann in mindestens einem Strömungskanal zwischen den Heizwicklungen hindurchströmt. Die Heizwicklungen sind über Verbindungsrohre flüssigkeitsleitend miteinander verbunden und an den jeweiligen freien Enden ist der Kalt- und Warmwasserzulauf vorgesehen. Als radiale Abstandshalter zwischen einer radial inneren Heizwicklung und einer radial äußeren Heizwicklung sind Stegbleche eingesetzt, welche in der Kontaktfläche zur radial äußeren Heizwicklung und/oder zur radial inneren Heizwicklungen entsprechend den Rohrdurchmessern geformte Ausnehmungen aufweisen.

Die US 6,052,898 A offenbart ein Verfahren zur Herstellung eines Wärmetauschers, wobei zunächst die radial innere Heizwicklung durch Aufwickeln auf einen Dorn hergestellt wird, anschließend am Außenumfang der radial inneren Heizwicklung Abstandshalter angelegt werden, nachfolgend die radial äußere Heizwicklung durch Aufwickeln auf die Abstandshalter hergestellt wird, und schließlich der Dorn aus dem Innenraum der inneren Heizwicklung abgezogen wird.

Die US 4,089,303 A zeigt zwar eine radiale Versetzung der Windungen einer Heizwicklung, jedoch liegen die Windungen direkt mit Kontakt aufeinander, so dass keine zusätzliche Strömungskanäle zwischen den Windungen der Heizwicklung entstehen und das Heizgas diese nicht schikanenartig umströmen kann. Auch fehlen hier die Abstandshalter zwischen der inneren und äußeren Heizwicklung.

Gegenstand der vorliegenden Erfindung ist die Aufgabe, den Wirkungsgrad eines derartigen Wärmetauschers noch wesentlich zu verbessern. Weitere Aufgabe der Erfindung ist, einen derartigen Wärmetauscher auch einfacher und kostengünstiger herzustellen.

Die Aufgabe wird hinsichtlich der Herstellung des Wärmetauschers nach der Erfindung dadurch gelöst, dass erfindungsgemäß bei der Herstellung als abstandshaltende Stege zwischen der inneren Heizwicklung und der äußeren Heizwicklung jeweils Stegbleche eingesetzt sind, die radial auswärts gerichtet sind und welche die innere Heizwicklungsanordnung von der äußeren Heizwicklungsanordnung beabstanden.

Kennzeichnend bei der Erfindung ist, dass Ausnehmungen der Stegbleche in der Kontaktfläche zur radial äußeren Heizwicklung unterschiedliche radiale Tiefen aufweisen und dass die Windungen der radial äußeren Heizwicklung mindestens teilweise derart schikanenartig radial zueinander versetzt angeordnet sind, dass zusätzliche Strömungskanäle zwischen den Windungen der radial äußeren Heizwicklung gebildet sind, durch welche die Heizgase zusätzlich hindurchströmen können.

Diese Stegbleche sind bevorzugt gleichmäßig verteilt am Außenumfang des Wärmetauschers angeordnet.

Zur besonders einfachen und kostengünstigen Herstellung ist es nun vorgesehen, dass in einem ersten Verfahrensschritt zunächst die inneren Heizwicklungen hergestellt werden, die bevorzugt einen etwa zylinderförmigen und leicht konisch zulaufenden Außenumfang insgesamt aufweisen. Diese inneren Heizwicklungen bilden also an ihren äußeren Mantelflächen einen Körper, dessen Mantelfläche etwa zylinderförmig ist und leicht konisch nach oben sich erweitert.

Die Bedeutung der konischen Erweiterung der Mantelfläche liegt darin, dass eine einfachere Herstellung möglich ist, weil wenn die inneren Heizwicklungen auf einen Dorn gewickelt werden, kann dieser dann leicht entfernt werden, wenn eine leicht nach oben sich öffnende Konizität der Mantelflächen der inneren Heizwicklungen erreicht wird.

Erfindungsgemäß ist nun vorgesehen, dass nach der Herstellung der inneren Heizwicklungen in dem ersten Verfahrensschritt, in einem zweiten Verfahrensschritt nun Stegbleche gleichmäßig verteilt am Umfang der inneren Heizwicklungen angelegt werden und jeweils mit Punktschweißungen mit den Heizwicklungen verbunden werden.

In einer bevorzugten Ausgestaltung ist es nun vorgesehen, dass in einem dritten Verfahrensschritt die Verschweißung zwischen den Stegblechen und den zugeordneten Mantelflächen der inneren Heizwicklungen über eine elektrische Widerstandsschweißung erfolgt. D.h., sowohl die Heizwicklungen als auch die Stegbleche werden auf getrennte Potentiale einer Schweißanlage gelegt und sobald die Stegbleche in Kontakt mit den inneren Heizwicklungen kommen, kommt es an den Kontaktfläche zu einer höheren Stromdichte, die zu einem Glühen der dort aneinander liegenden Teile führt, so dass diese Teile sich über die genannte Widerstandsschweißung miteinander verbinden.

Es handelt sich also um ein besonders einfaches Herstellungsverfahren, weil man sich dadurch erspart, z.B. 31 Heizwicklungen von Hand jeweils mit dem jeweiligen Stegblech zu verschweißen. Wenn man von insgesamt 16 Stegblechen ausgeht, würde es sich um insgesamt 16 x 31 herzustellende Schweißstellen handeln, die aufgrund der erfindungsgemäßen Widerstandsschweißung nun sehr viel einfacher hergestellt werden können.

Pro Stegblech werden also alle 32 notwendigen Schweißungen mit einem Mal ausgeführt.

Hierbei ist es im Übrigen wichtig, dass jede Heizwicklung mit dem jeweiligen Stegblech durch eine Verschweißung verbunden wird, um jeweils den Wärmeübergang in diesem Bereich zu gewährleisten.

In einem selbständigen Nebenanspruch soll im Rahmen der vorliegenden Anmeldung auch neben dem besonderen Herstellungsverfahren auch ein besonderer Aufbau des Wärmetauschers geschützt werden. Vorweg sei angemerkt, dass es gleichgültig ist, ob der Wärmetauscher stehend oder liegend angeordnet wird. Aus Vereinfachungsgründen und der vereinfachten Beschreibung wegen wird im Folgenden ein stehender Wärmetauscher beschrieben, worauf die Erfindung aber nicht beschränkt ist.

Bei der eigenen EP 0 971 194 A2 war ― wie ausgeführt ― ein spiralförmig nach oben ansteigender Heizweg gebildet worden, in dem mehrere Wicklungen der inneren Heizwicklung über den Außenumfang der inneren Heizwicklungen herausragten und so einen spiralförmig ansteigenden Strömungsweg erbrachten.

Hier setzt die Erfindung ein, die nun vorsieht, dass anstatt eines spiralförmig ansteigenden Heizungsweges oder Strömungsweges ein vertikal ansteigender Strömungsweg (bezogen auf einen stehenden Wärmetauscher) vorgeschlagen wird. Hier bestehen wesentliche Vorteile in der Anordnung eines vertikal genau nach oben gerichteten Strömungsweges im Vergleich zu einem spiralig sich ergebenden Strömungsweges nach der älteren EP 0 971 194 A2.

Bei vertikal nach oben angeordneten Strömungswegen ist nämlich eine günstigere Durchströmung der Heizungswicklungen gewährleistet. Durch die Anordnung der Stegbleche wird zunächst ein wesentlich größerer Wärmeübergang erreicht, weil die Stegbleche sozusagen als Wärmeübertrager zwischen der inneren und der äußeren Heizwicklung jeweils beabstandet angeordnet sind und mit beiden Heizwicklungen in Kontakt stehen.

Erfindungsgemäß ist nun nach einer weiteren Maßnahme vorgesehen, dass die Schlangen der äußeren Heizwicklung nun nicht vertikal übereinander liegend angeordnet sind, sondern schikanenartig zueinander versetzt angeordnet sind, so dass immer abwechselnd ein oder mehrere Heizschlangen der äußeren Heizwicklung auf einem inneren Umfang und andere Schlangen der äußeren Heizwicklung auf einem radial außen liegenden Umfang gewickelt sind. Auf diese Weise bildet also die äußere Heizwicklung eine vertikal ansteigende, schikanenartige Durchströmungsstrecke für die Heizgase, so dass hierdurch ein außerordentlich günstiger Wärmeübergang der Heizgase auf die äußere Heizwicklung gewährieistet ist.

Zu diesem Zweck ist es in einer ersten Ausführungsform vorgesehen, dass die nach außen gerichtete Kante der jeweiligen Stegbleche unterschiedlich geformte Ausnehmungen aufweist, welche Ausnehmungen auf verschiedenen Durchmessern bezogen auf die Längsachse des Wärmetauschers einnehmen.

Auf diese Weise werden also die äußeren Heizschlangen der äußeren Heizwicklung auf unterschiedliche Außendurchmesser der Ausnehmungen gewickelt und damit gelangen sie auf unterschiedlich und bevorzugt zueinander abwechselnde Außendurchmesser. Es werden damit schickanenartig durchströmte Durchlässe im Bereich der äußeren Heizwicklung gegeben.

Im Folgenden wird die Erfindung anhand von mehrere Ausführungswege darstellende Zeichnungen näher erläutert. Hierbei gehen aus den Zeichnungen und ihrer Beschreibung weitere Merkmale und Vorteile der Erfindung hervor.

Es zeigen:
- Figur 1:: Schnitt durch einen Wärmetauscher ohne Einbauten;
- Figur 2:: Stirnansicht des Wärmetauschers in Richtung des Pfeiles II in Figur 1;
- Figur 3:: die Seitenansicht eines Stegbleches, welches in Figur 1 verwendet wird.

In Figur 1 wird schematisiert ein stehender Wärmetauscher dargestellt. Auf die weiteren Erläuterungen, die Funktion und die sonstigen Einbauten wird nochmals auf den Offenbarungsgehalt der EP 0 971 194 A2 verwiesen, der voll inhaltlich von der Offenbarung der vorliegenden Anmeldung umfasst sein soll.

Der Wärmetauscher nach Figur 1 besteht im Wesentlichen aus einer radial inneren Heizwicklung 2, die aus insgesamt z.B. 31 Heizschlangen besteht, und die einen etwa zylindrischen Innenraum 13 definiert. Diese innere Heizwicklung ist auf eine Bodenplatte 1 aufgesetzt und abgestützt, welche hier auch als Prallelement zur Umlenkung der Heizgase dient.

Im Abstand von der inneren Heizwicklung 2 ist radial auswärts eine äußere Heizwicklung 3 angeordnet.

Über eine nicht näher dargestellte Flamme, die etwa in Pfeilrichtung II in Figur 1 in den Innenraum des Wärmetauschers wirkt, strömen die Heizgase nun in den Pfeilrichtungen 19 um den unteren Teil der inneren Heizwicklung 2 herum, werden umgelenkt und strömen dann in Pfeilrichtung 9 nach oben und zwar durch den Zwischenraum 11 zwischen der inneren Heizwicklung 2 und der äußeren Heizwicklung 3.

Die Umlenkung erfolgt hierbei im Bereich der Bodenplatte 1.

Im Bereich der Flammumlenkungsstrecke sind die äußeren Heizwicklungen 3 noch vertikal übereinanderliegend angeordnet, und sie bilden keinen Zwischenspalt. Sie bilden also in diesem Bereich eine durchgehende Wand um die noch eventuell bestehende Heizflamme in diesem Bereich aufrecht zu erhalten.

Erst im Abstand von z.B. 16 Heizschlangen der äußeren Heizwicklung 3 fängt die schikanenartige Anordnung der Heizschlangen der äußeren Heizwicklung 3 an.

Hierbei wird darauf hingewiesen, dass gemäß Figur 2 zwischen der inneren und der äußeren Heizwicklung 2, 3 gleichmäßig am Umfang verteilt Stegbleche 4 angeordnet sind, von denen ein Stegblech in Figur 3 dargestellt ist.

Die Verbindung zwischen der inneren Heizwicklung 2 und der äußeren Heizwicklung 3 erfolgt über Verbindungsrohre 7, 8.

Die beiden Heizwicklungen 2, 3 sind miteinander über die Verbindungsrohre 7, 8 und jeweils durch Anschlüsse 5, 6 mit Warm- und Kaltwasser verbunden. Das Kaltwasser strömt also über den Kaltwasseranschluss 5 in den Wärmetauscher ein, durchfließt die radial innere Heizwicklung 2 bis hin zur Bodenplatte 1 und tritt in diesem Bereich bereits vorgewärmt in die radial äußere Heizwicklung 3 ein, durchfließt dann die Heizwicklung 3 unter weiterer Erwärmung, und tritt über den Warmwasseranschluss 6 wieder aus dem Wärmetauscher aus. Alternativ hierzu ist natürlich eine umgekehrte Strömungsrichtung möglich, bei welcher das Kaltwasser über den Anschluss 6 ein- und das Warmwasser über den Anschluss 5 ausströmt. Je nach dem, ob überwiegend Gleichstrom-Wärmetausch oder Gegenstrom-Wärmetausch vorliegen soll, wird die Strömungsrichtung des Wassers gewählt, wobei im ersten Fall der Gleichstrom-Wärmetausch überwiegt, im zweiten Fall der Gegenstrom-Wärmetausch.

Wie bereits erwähnt, strömt das Heizgas in Pfeilrichtung 10 im Strömungskanal 11, der berandet ist durch die inneren Heizwicklungen 2 und die äußeren Heizwicklungen 3.

Es kommt hierbei zu einem ersten, kleineren Heizstrom der in Pfeilrichtung 10 strömt und einem größeren und intensiveren Heizstrom, welcher, die zwischen den Heizschlangen der äußeren Heizwicklung 3 gebildeten Strömungskanäle 23 schikanenartig durchsetzt und etwa in Pfeilrichtung 20 durchströmt.

Hierdurch kommt es zu einer längeren Verweilzeit der Heizgase auf dem jeweiligen Außenumfang der Heizschlangen der äußeren Heizwicklung 3 und damit zu einem verbesserten Wärmeübergang.

Der Wirkungsgrad des erfindungsgemäßen Wärmetauschers ist damit wesentlich gesteigert.

Erfindungsgemäß sind nun radial im Heizkanal zwischen der inneren und der äußeren Heizwicklung 2, 3 nach außen gerichtete Stegbleche 4 angeordnet. Ein derartiges Stegblech ist in Seitenansicht in Figur 3 dargestellt.

Es weist eine gerade Stirnkante 18 auf, die radial einwärts gerichtet, an den zugeordneten, radial auswärts gerichteten Flächen der inneren Heizwicklung 2 anliegt. In diesem Bereich werden die erfindungsgemäßen Schweißverbindungen 21 hergestellt.

Zu diesem Zweck wird zunächst bei fertig gestellter innerer Heizwicklung das jeweilige Stegblech 4 auf den Außenumfang der inneren Heizwicklung 2 angelegt und über die im allgemeinen Teil erwähnte Widerstandsschweißung werden mit einem einzigen Arbeitsvorgang alle Schweißverbindungen 21 zwischen der Stirnkante 18 des Stegbleches 4 und den zugeordneten nach außen gerichteten Außenumfängen der Heizschlangen der inneren Heizwicklung 2 hergestellt.

Der geradlinig ausgebildeten Stirnkante 18 im Stegblech 4 sind entsprechend gegenüber liegende Ausnehmungen 15, 16, 17 zugeordnet.

Hierbei sind die Ausnehmungen 15 relativ gleichmäßig hintereinander folgend angeordnet, um die vorher erwähnte gerade Umlenkungsstrecke für die Flamme bei der Pfeilrichtung 9 in Figur 1 zu gewährleisten.

Daran schließen sich die schikanenartig ausgebildeten Heizschlangen der äußeren Heizwicklung 3 an. Zu diesem Zweck sind vertiefte Ausnehmungen 16 abwechselnd zu erhöht ausgebildeten Ausnehmungen 17 gemäß Figur 3 an dieser radial äußeren Stirnkante des Stegbleches 4 ausgebildet. Es ergibt sich somit die radiale Versetzung der hintereinander folgenden Heizschlangen der äußeren Heizwicklung 3.

Selbstverständlich ist die Erfindung nicht auf eine gerade Hintereinanderfolge von derartigen Ausnehmungen 16, 17 beschränkt. Es kann auch vorgesehen sein, dass z.B. zwei oder drei Ausnehmungen 16 hintereinanderliegend gefolgt werden von jeweils wiederum drei Ausnehmungen 17, so dass die Heizschlangen auch gruppenweise angeordnet sein können.

Die radial äußere Heizwicklung 3 kann in einer anderen Ausführungsform ebenfalls mit dem Stegblech 4 im Bereich der Ausnehmungen 15, 16 punktverschweißt sein, vorzugsweise durch Widerstandsschweißung mittels Schweißverbindungen 22.

Wichtig ist jedenfalls, dass sich ein relativ gerader, vertikaler Strömungsweg im Bereich des Strömungskanals 11 ergibt und dass ein Heizstrom in Pfeilrichtung 10 innen und ein anderer Heizstrom in Pfeilrichtung 20 außen schikanenartig die Heizschlangen der äußeren Heizwicklung 3 umgibt und durchsetzt.

Die Erfindung betrifft also einen Wärmetauscher mit mehreren Heizwicklungen und ein Verfahren zur Herstellung dieses Wärmetauschers, welcher insbesondere für die Heißwasserbereitung für Hochdruckreiniger eingesetzt wird.

Die Heizwicklungen sind aus etwa spiralförmig gewundenen Heizrohrwindungen gebildet sind und zueinander im wesentlichen koaxial angeordnet und radial voneinander beabstandet und bilden einen Innenraum, in welchen ein Brennerkopf und/oder dessen Heizflamme bzw. die verbrennenden Heizgase hineinreicht, wobei die Heizgase eine Strömungsumlenkung an einem dem Brennerkopf gegenüber liegenden Prallelement erfährt, auf Grund dessen die Heizgase dann in mindestens einem Strömungskanal zwischen den Heizwicklungen hindurchströmt.

Wesentlich hierbei ist, dass die Windungen der radial äußeren Heizwicklung mindestens teilweise derart schikanenartig radial zueinander versetzt angeordnet sind, dass zusätzliche Strömungskanäle zwischen den Windungen der radial äußeren Heizwicklung gebildet sind, durch welche die Heizgase zusätzlich hindurchströmen können, wodurch die Zeit für den Wärmeübergang verlängert wird.

Durch den erfindungsgemäßen Wärmetauscher werden wesentlich höhere Wärmeausnutzungsgrade erzielt, wie beim Stand der Technik.

### Zeichnungslegende

- 1: Bodenplatte
- 2: innere Heizwicklung
- 3: äußere Heizwicklung
- 4: Stegblech
- 5: Anschluss
- 6: Anschluss
- 7: Verbindungsrohr
- 8: Verbindungsrohr
- 9: Pfeilrichtung
- 10: Pfeilrichtung
- 11: Strömungskanal (zwischen 2 und 3)
- 12: -
- 13: Innenraum
- 14: -
- 15: Ausnehmung
- 16: Ausnehmung
- 17: Ausnehmung
- 18: -
- 19: Pfeilrichtung
- 20: Pfeilrichtung
- 21: Schweißverbindung
- 22: Schweißverbindung
- 23: Strömungskanal (zwischen Windungen von 3)

## Patentansprüche

1. Wärmetauscher mit mehreren Heizwicklungen (2, 3), insbesondere für die Heißwasserbereitung für Hochdruckreiniger, welche Heizwicklungen (2, 3) aus spiralförmig gewundenen Heizrohrwindungen gebildet sind und zueinander im wesentlichen koaxial angeordnet und radial voneinander beabstandet sind und einen Innenraum (13) bilden, in welchen ein Brennerkopf und/oder dessen Heizflamme bzw. die verbrennenden Heizgase hineinreicht, wobei die Heizgase eine Strömungsumlenkung an einem dem Brennerkopf gegenüber liegenden Prallelement erfährt, auf Grund dessen die Heizgase dann in mindestens einem Strömungskanal (11) zwischen den Heizwicklungen (2, 3) hindurchströmt, wobei die Heizwicklungen (2, 3) über Verbindungsrohre (7, 8) flüssigkeitsleitend miteinander verbunden sind und an den jeweiligen freien Enden der Kalt- und Warmwasserzulauf (5, 6) vorgesehen ist und wobei als radiale Abstandshalter zwischen der radial inneren Heizwicklung (2) und der radial äußeren Heizwicklung (3) Stegbleche (4) eingesetzt sind und die Stegbleche (4) in der Kontaktfläche zur radial äußeren Heizwicklung (3) und/oder zur radial inneren Heizwicklungen (2) entsprechend den Rohrdurchmessern geformte Ausnehmungen (15, 16) aufweisen, **dadurch gekennzeichnet, dass** die Ausnehmungen (15, 16) der Stegbleche (4) in der Kontaktfläche zur radial äußeren Heizwicklung (3) unterschiedliche radiale Tiefen aufweisen und dass die Windungen der radial äußeren Heizwicklung (3) mindestens teilweise derart schikanenartig radial zueinander versetzt angeordnet sind, dass zusätzliche Strömungskanäle (23) zwischen den Windungen der radial äußeren Heizwicklung (3) gebildet sind, durch welche die Heizgase zusätzlich hindurchströmen können.

2. Wärmetauscher nach Anspruch 1, **dadurch gekennzeichnet, dass** die Windungen der radial inneren Heizwicklung (2) im wesentlichen in axialer Richtung übereinander angeordnet sind.

3. Wärmetauscher nach einem der Ansprüche 1 oder 2, **dadurch gekennzeichnet, dass** die Windungen der radial inneren Heizwicklung (2) im wesentlichen aufeinander liegen und zwischen sich keinen Durchgangsspalt bilden.

4. Wärmetauscher nach einem der Ansprüche 1 bis 3, **dadurch gekennzeichnet, dass** die Windungen der radial äußeren Heizwicklung (3) im Bereich des Prallelements im wesentlichen aufeinander liegen und zwischen sich keinen Durchgangsspalt bilden.

5. Wärmetauscher nach einem der Ansprüche 1 bis 4, **dadurch gekennzeichnet, dass** der Wärmetauscher stehend, liegend oder schräg zum Untergrund angeordnet betrieben wird.

6. Wärmetauscher nach einem der Ansprüche 1 bis 5, **dadurch gekennzeichnet, dass** die äußere Gestalt der Heizwicklungen (2, 3) im wesentlichen zylinderförmig oder kegelstumpfförmig ausgebildet ist.

7. Wärmetauscher nach einem der Ansprüche 1 bis 6, **dadurch gekennzeichnet, dass** mindestens zwei der Heizwicklungen (2, 3) in einem gemeinsamen Gehäuse untergebracht sind.

8. Wärmetauscher nach Anspruch 7, **dadurch gekennzeichnet, dass** das gemeinsame Gehäuse im Querschnitt rund und/oder polygon ausgebildet ist.

9. Wärmetauscher nach Anspruch 1 bis 8, **dadurch gekennzeichnet, dass** die Heizwicklungen (2, 3) und/oder mindestens eines der Verbindungsrohre (7, 8) auf einer Bodenplatte (1) angeordnet ist/sind.

10. Wärmetauscher nach Anspruch 9, **dadurch gekennzeichnet, dass** die Bodenplatte (1) als Prallelement dient.

11. Wärmetauscher nach Anspruch 1 bis 10, **dadurch gekennzeichnet, dass** die Stegbleche (4) mindestens teilweise aus einem wärmeleitenden Material ausgebildet sind.

12. Wärmetauscher nach Anspruch 11, **dadurch gekennzeichnet, dass** die Stegbleche (4) die radial inneren Heizwicklungen (2) und/oder die radial äußeren Heizwicklungen (3) mindestens teilweise wärmeleitend kontaktieren.

13. Wärmetauscher nach einem der Ansprüche 1 bis 12, **dadurch gekennzeichnet, dass** die Stegbleche (4) mit den radial inneren Heizwicklungen (2) und/oder den äußeren Heizwicklungen (3) mindestens teilweise verschweißt sind.

14. Wärmetauscher nach einem der Ansprüche 1 bis 13, **dadurch gekennzeichnet, dass** die Stegbleche (4) etwa axial zu den Heizwicklungen (2, 3) verlaufen und etwa gleichmäßig verteilt angeordnet sind.

15. Verfahren zur Herstellung eines Wärmetauschers, der nach einem der Ansprüche 1 bis 14 gebildet ist, wobei folgende Schritte durchgeführt werden:
a) Herstellung der radial inneren Heizwicklungen (2) durch Aufwickeln auf einen insbesondere konischen Dorn;
b) Anlegen der Stegbleche (4) am Außenumfang der radial inneren Heizwicklung (2);
c) Punktschweißung der Stegbleche (4) am Außenumfang der radial inneren Heizwicklung (2) durch gleichzeitige Widerstandsschweißung aller Schweißverbindungen (21);
d) Herstellung der radial äußeren Heizwicklung (3) durch Aufwickeln auf die Stegbleche (4) am Außenumfang der radial inneren Heizwicklung (2);
e) Abziehen des Dornes aus dem Innenraum (13) der radial inneren Heizwicklung (2).

16. Verfahren nach Anspruch 15, **dadurch gekennzeichnet, dass** die Stegbleche (4) mindestens teilweise auch mit der radial äußeren Heizwicklung (3) verschweißt werden.

## Claims

1. Heat exchanger with a plurality of heating coils (2, 3), particularly for preparing hot water for pressure washers, which heating coils (2, 3) are formed from helically wound heating tubes and are arranged substantially coaxially with each other and radially spaced apart from each other and form an inner chamber (13) into which a burner head and/or its burner flame or hot combustion gas reaches, the hot gas undergoing a change in its direction of flow at a baffle element located opposite the burner head consequent upon which the hot gas passes through at least one flow passageway (11) between the heating coils (2, 3), the heating coils (2, 3) being connected to each other by liquid-conducting connecting tubes (7, 8) and the cold and hot water feeds (5, 6) being provided at the respective free ends, web plates (4) being inserted as radial spacers between the radially inner heating coil (2) and the radially outer heating coil (3) and the web plates (4) having recesses (15, 16) to suit the tube diameters formed in the contact face towards the radially outer heating coil (3) and/or the contact face towards the radially inner heating coils (2), **characterized in that** the recesses (15, 16) in the web plates (4) in the contact face towards the radially outer heating coil (3) have different radial depths and **in that** the turns of at least a part of the radially outer heating coil (3) are radially offset from each other in zigzag fashion so that additional flow passageways (23) are formed between the turns of the radially outer heating coil (3) through which the hot gas is additionally able to pass.

2. Heat exchanger according to Claim 1, **characterized in that** the turns of the radially inner heating coil (2) are arranged substantially in line in the axial direction.

3. Heat exchanger according to Claim 1 or Claim 2, **characterized in that** the turns of the radially inner heating coil (2) are substantially juxtaposed, with no through gap between them.

4. Heat exchanger according to any one of Claims 1 to 3, **characterized in that** the turns of the radially outer heating coil (3) in the region of the baffle element are substantially juxtaposed, with no through gap between them.

5. Heat exchanger according to any one of Claims 1 to 4, **characterized in that** the heat exchanger is operated upright or horizontally or obliquely in relation to the ground.

6. Heat exchanger according to any one of Claims 1 to 5, **characterized in that** the outer form of the heating coils (2, 3) is substantially that of a cylinder or of a frustum of a cone.

7. Heat exchanger according to any one of Claims 1 to 6, **characterized in that** at least two of the heating coils (2, 3) are housed in a common casing.

8. Heat exchanger according to Claim 7. **characterized in that** the common casing is made round and/or polygonal in cross-section.

9. Heat exchanger according to Claims 1 to 8, **characterized in that** the heating coils (2, 3) and/or at least one of the connecting tubes (7, 8) is/are arranged on a baseplate (1).

10. Heat exchanger according to Claim 9, **characterized in that** the baseplate (1) serves as baffle element.

11. Heat exchanger according to Claims 1 to 10, **characterized in that** the web plates (4) are at least partly made from heat-conducting material.

12. Heat exchanger according to Claim 11, **characterized in that** the web plates (4) are at least partly in heat-conducting contact with the radially inner heating coils (2) and/or the radially outer heating coils (3).

13. Heat exchanger according to any one of Claims 1 to 12, **characterized in that** the web plates (4) are at least partly welded to the radially inner heating coils (2) and/or the radially outer heating coils (3).

14. Heat exchanger according to any one of Claims 1 to 13, **characterized in that** the web plates (4) extend approximately axially with respect to the heating coils (2, 3) and are approximately uniformly distributed.

15. Method for the manufacture of a heat exchanger which is formed in accordance with any one of Claims 1 to 14, wherein the following steps are performed:
a) fabrication of the radially inner heating coils (2) by winding on to a, particularly conical, mandrel;
b) placing of the web plates (4) around the outer circumference of the radially inner heating coil (2);
c) spot welding of the web plates (4) to the outer circumference of the radially inner heating coil (2) by simultaneous resistance welding of all welded joints (21);
d) fabrication of the radially outer heating coil (3) by winding on to the web plates (4) on the outer circumference of the radially inner heating coil (2);
e) extraction of the mandrel from the interior (13) of the radially inner heating coil (2).

16. Method according to Claim 15, **characterized in that** the web plates (4) are at least partly also welded to the radially outer heating coil (3).

## Revendications

1. Echangeur de chaleur avec plusieurs enroulements chauffants (2, 3), en particulier pour la préparation d'eau chaude pour des nettoyeurs à haute pression, lesquels enroulements chauffants (2, 3) sont formés à partir de tubes chauffants enroulés en spirale, sont disposés sensiblement coaxialement, avec un écartement radial, et définissent un espace intérieur (13) dans lequel entrent une tête de brûleur et/ou la flamme chauffante de celle-ci et les gaz de chauffage qui brûlent, étant précisé que les gaz de chauffage subissent une déviation d'écoulement au niveau d'un élément de chicane situé en face de la tête de brûleur, et passent ensuite, pour cette raison, dans au moins un conduit d'écoulement (11) entre les enroulements chauffants (2, 3), que les enroulements chauffants (2, 3) sont reliés pour l'écoulement de liquide par l'intermédiaire de tubes de liaison (7, 8) et l'arrivée d'eau froide et d'eau chaude (5, 6) est prévue aux extrémités libres, et qu'il est prévu comme écarteur radial entre l'enroulement chauffant radialement intérieur (2) et l'enroulement chauffant radialement extérieur (3) des ailettes (4) et que les ailettes (4) présentent dans la surface de contact avec l'enroulement radialement extérieur (3) et/ou avec l'enroulement radialement intérieur (2) des creux (15, 16) dont la forme est adaptée au diamètre des tubes, **caractérisé en ce que** les creux (15, 16) des ailettes (4) présentent dans la surface de contact avec l'enroulement radialement extérieur (3) différentes profondeurs radiales **et en ce que** les spires de l'enroulement chauffant radialement extérieur (3) sont au moins en partie décalées radialement à la manière de chicanes les unes par rapport aux autres, de manière à former entre elles des conduits d'écoulement supplémentaires (23) qui permettent un écoulement supplémentaire des gaz de chauffage.

2. Echangeur de chaleur selon la revendication 1, **caractérisé en ce que** les spires de l'enroulement chauffant radialement intérieur (2) sont disposées les unes sur les autres sensiblement dans le sens axial.

3. Echangeur de chaleur selon la revendication 1 ou 2, **caractérisé en ce que** les spires de l'enroulement radialement intérieur (2) sont sensiblement posées les unes sur les autres et ne forment pas de fente de passage entre elles.

4. Echangeur de chaleur selon l'une des revendications 1 à 3, **caractérisé en ce que** les spires de l'enroulement chauffant radialement extérieur (3) sont sensiblement posées les unes sur les autres, dans la zone de l'élément de chicane, et ne forment pas de fente de passage entre elles.

5. Echangeur de chaleur selon l'une des revendications 1 à 4, **caractérisé en ce qu'**il fonctionne en étant placé à la verticale, à l'horizontale ou incliné par rapport à la fondation.

6. Echangeur de chaleur selon l'une des revendications 1 à 5, **caractérisé en ce que** la forme extérieure des enroulements chauffants (2, 3) est sensiblement cylindrique ou tronconique.

7. Echangeur de chaleur selon l'une des revendications 1 à 6, **caractérisé en ce qu'**au moins deux des enroulements chauffants (2, 3) sont logés dans un boîtier commun.

8. Echangeur de chaleur selon la revendication 7, **caractérisé en ce que** le boîtier commun, en section transversale, est rond et/ou polygonal.

9. Echangeur de chaleur selon les revendications 1 à 8, **caractérisé en ce que** les enroulements chauffants (2, 3) et/ou l'un au moins des tubes de liaison (7, 8) sont disposés sur une plaque de base (1).

10. Echangeur de chaleur selon la revendication 9, **caractérisé en ce que** la plaque de base (1) sert d'élément de chicane.

11. Echangeur de chaleur selon les revendications 1 à 10, **caractérisé en ce que** les ailettes (4) se composent au moins partiellement d'une matière conductrice de chaleur.

12. Echangeur de chaleur selon la revendication 11, **caractérisé en ce que** les ailettes (4) sont au moins en partie en contact conducteur de chaleur avec les enroulements chauffants radialement intérieurs (2) et/ou les enroulements chauffants radialement extérieurs (3).

13. Echangeur de chaleur selon l'une des revendications 1 à 12, **caractérisé en ce que** les ailettes (4) sont au moins reliées par soudage aux enroulements chauffants radialement intérieurs (2) et/ou aux enroulements chauffants extérieurs (3).

14. Echangeur de chaleur selon l'une des revendications 1 à 13, **caractérisé en ce que** les ailettes (4) s'étendent à peu près axialement par rapport aux enroulements chauffants (2, 3) et sont réparties à peu près régulièrement.

15. Procédé pour fabriquer un échangeur de chaleur qui est formé selon l'une des revendications 1 à 14, selon lequel on exécute les étapes suivantes :
a) on fabrique les enroulements chauffants radialement intérieurs (2) en les enroulant sur un mandrin conique, en particulier ;
b) on applique les ailettes (4) sur la circonférence extérieure de l'enroulement chauffant radialement intérieur (2) ;
c) on soude par points les ailettes (4) sur la circonférence extérieure de l'enroulement chauffant radialement intérieur (2), en réalisant en même temps toutes les soudures (21) par soudage par résistance ;
d) on fabrique l'enroulement chauffant radialement extérieur (3) en l'enroulant sur les ailettes (4), sur la circonférence extérieure de l'enroulement radialement intérieur (2) ;
e) on enlève le mandrin de l'espace intérieur (13) de l'enroulement radialement intérieur (2).

16. Procédé selon la revendication 15, **caractérisé en ce qu'**on soude également les ailettes (4), au moins en partie, sur l'enroulement radialement extérieur (3).
